# EUROPÄISCHE PATENTSCHRIFT

(11) **EP 2 722 453 B1**
(45) Veröffentlichungstag und Bekanntmachung des Hinweises auf die Patenterteilung: **07.10.2015**
(21) Anmeldenummer: 13188510.5
(22) Anmeldetag: 14.10.2013
(51) Int. Cl.: E04B 2/74, A47G 5/00

(54) **Höhenverstellbarer Raumteiler**
Height-adjustable partition element
Diviseur d'espace réglable en hauteur

(30) Priorität: 22.10.2012 DE 102012219183
(43) Veröffentlichungstag der Anmeldung: 23.04.2014
(73) Patentinhaber: Sedus Stoll AG, 79761 Waldshut (DE)
(72) Erfinder: Grasse, Klaus-Peter, 79809 Remetschwiel (DE); Buntru, Kurt, 79780 Eberfingen (DE); Cianfanelli, Luca, 81479 München (DE); Deking, Henriette, 85051 Ingolstadt (DE)
(74) Vertreter: Isarpatent

(56) Entgegenhaltungen:
- DE-A1- 10 315 722
- DE-A1- 19 751 396
- DE-C- 975 565
- GB-A- 2 228 195
- US-A1- 2002 043 352
- US-B2- 6 896 028

## Beschreibung

### GEBIET DER ERFINDUNG

Die vorliegende Erfindung betrifft einen höhenverstellbaren Raumteiler.

### TECHNISCHER HINTERGRUND

Ein Raumteiler dient üblicherweise dazu, einen Raum optisch in unterschiedliche Nutzungsbereiche aufzuteilen. Besonders große Räume lassen sich mit einem Raumteiler in unterschiedliche Bereiche unterteilen, beispielsweise lässt sich mittels eines Raumteilers die Essecke vom Wohnbereich oder der Arbeitsplatz von der Wohnecke optisch abtrennen werden. Ein Raumteiler kann auch als Sichtschutz an einem Arbeitsplatz in einem Großraumbüro verwendet werden. Ferner können Raumteiler auch als Schallschutz, Designobjekt, Pinnwand etc. einsetzt werden.

Die US 2002/043352 A1 beschreibt einen Raumteiler mit einem flächigen Wandelement gemäß des Oberbegriffs des Anspruchs 1. Das Wandelement umfasst einen Rahmen und ein Stoffgewebe, welches zwischen den Rahmen gespannt ist.

Die DE 20 2011 050 192 U1 beschreibt einen Raumteiler. Der dort beschriebene Raumteiler weist zwei aufrechte Säulen und eine Vielzahl von liegend angeordneten, an den Säulen gehaltenen Lamellen auf, wobei eine jeweilige Säule einen zentralen Stab aufweist, der sich durch in den Lamellen vorgesehene Bohrungen erstreckt. Der Raumteiler weist Hülsen auf, die jeweils den Stab umgeben und zwischen zwei übereinander vorgesehenen Lamellen derart angeordnet sind, dass sich eine Hülse auf der jeweils unteren Lamelle abstützt und sich die jeweils obere Lamelle auf der Hülse abstützt.

Ein Raumteiler sollte eine möglichst einfache Konstruktion aufweisen, sich einfach bedienen lassen und sich an die individuellen Bedürfnisse des Benutzers anpassen lassen. Bisher bekannte Raumteiler erfüllen jedoch diese Aufgaben nur teilweise.

### ZUSAMMENFASSUNG DER ERFINDUNG

Die Aufgabe der vorliegenden Erfindung ist es daher, einen verbesserten Raumteiler zu Verfügung zu stellen, welcher insbesondere eine einfache Konstruktion aufweist und sich einfach bedienen lässt.

Erfindungsgemäß wird diese Aufgabe durch einen Raumteiler mit den Merkmalen des Patentanspruchs 1 gelöst.

Demgemäß ist ein höhenverstellbarer Raumteiler vorgesehen, mit einem flächigen Wandelement, mit einer Halteeinrichtung zum Halten des Wandelements, mit einem Gelenk, welches zwischen der Halteeinrichtung und dem Wandelement vorgesehen ist und über welches das Wandelement zwischen zumindest einer ersten Position und zumindest einer zweiten Position verschwenkbar ist, wobei das Wandelement einen Rahmen und ein Stoffgewebe umfasst, welches zwischen dem Rahmen gespannt ist, wobei der Rahmen Gelenke aufweist, welche derart angeordnet und ausgebildet sind, dass der Rahmen reversibel plastisch formbar ist.

Die der vorliegenden Erfindung zugrunde liegende Idee besteht darin, einen Raumteiler mit einem schwenkbaren oder drehbaren gelagerten Wandelement zu versehen. Hierfür weist der Raumteiler eine Halteinrichtung und ein Gelenk auf, welches das Wandelement schwenkbar lagert. Das Wandelement kann auf diese Weise um eine horizontale Achse derart geschwenkt werden, dass das Wandelement wahlweise auf unterschiedlichen Höhen einstellbar ist.

Eine Anpassung der zu verdeckenden Bereiche kann auf einfache Weise durch eine Drehung des Wandelements um das Gelenk der Halteeinrichtung erfolgen. Aufgrund der einfachen Konstruktion des Raumteilers kann eine Anpassung der Position des Wandelements durch eine einzelne Person erfolgen, welche dazu auch nur eine geringe Kraft benötigt. Das Wandelement kann an die verschiedenen Bedingungen angepasst werden, um den Raumteiler beispielsweise als Sichtschutz, Schallschutz, Wärmestrahlungsschutz oder als Pinnwand genutzt zu werden.

Der Raumteiler gemäß der Erfindung ermöglicht eine sehr einfache Handhabung, eine äußerst einfache Einstellmöglichkeit und ist zudem sehr einfach in der Konstruktion und daher kostengünstig. Ferner ist der erfindungsgemäße Raumteiler sehr flexibel in seinen Einstellmöglichkeiten und kann für die verschiedensten Anwendungen genutzt werden.

Der Rahmen ist reversibel plastisch formbar ausgebildet. Der Rahmen weist vordefinierte Gelenke bzw. Biegestellen auf, mit welchen die Form des Rahmens an die jeweiligen Bedürfnisse des Benutzers anpassbar sind. Die vordefinierten Biegestellen sind beispielsweise als Drehgelenke ausgebildet. Vorzugsweise sind die vordefinierten Biegestellen bzw. die Drehgelenke fixierbar oder arretierbar.

Das Wandelement umfasst einen Rahmen und ein Stoffgewebe, welches zwischen dem Rahmen gespannt ist. Auf diese Weise kann das Wandelement besonders leicht und kostengünstig ausgebildet werden. Ferner ist es auf diese Weise auf sehr einfache Weise möglich die technischen Eigenschaften des Wandelements durch einen Austausch des Stoffgewebes zu verändern oder das Wandelement an die Umgebung anzupassen.

Vorteilhafte Ausgestaltungen und Weiterbildungen ergeben sich aus den weiteren Unteransprüchen sowie aus der Beschreibung unter Bezugnahme auf die Figuren der Zeichnung.

In einer besonders bevorzugten, typischen Ausführungsform der Erfindung weist der Raumteiler in der ersten Position des Wandelements eine höhere Höhe auf, als in der zweiten Position. Auf diese Weise wird effektiv die Höhenverstellung realisiert, indem das Wandelement lediglich von der ersten in die zweite Position (oder umgekehrt) gedreht/geschwenkt wird. Auf diese Weise kann der Raumteiler an die verschiedensten Bedingungen, Anforderungen und Bedürfnisse des Nutzers angepasst werden. Beispielsweise kann eine sitzende Person das Wandelement des Raumteilers in die zweite Position schwenken, wenn er einen möglichst breiten Bereich verdeckt haben möchte. Ebenso kann ein Nutzer das Wandelement in die erste, höhere Position schwenken, falls er eine möglichst hohe Abdeckung möchte, um beispielsweise das Licht einer Deckenbeleuchtung öder einfallende Sonneinstrahlung zu verdecken. In gleicher Weise kann das Wandelement in der ersten, höheren Position z.B. ein hohes Möbelelement, Stehlampe und dergleichen verdecken, während es in der zweiten Position z.B. ein eher niedriges Möbelteil oder dergleichen abdecken kann.

In einer Ausführungsform der Erfindung ist das Wandelement derart ausgebildet, dass das Wandelement in der ersten Position eine im Wesentlichen vertikal ausgerichtete Fläche verdeckt und in der zweiten Position eine im Wesentlichen horizontal ausgerichtete Fläche verdeckt. Hierfür weist das Wandelement eine entsprechende Form auf und ist an einem hierfür vorgesehenen Punkt an dem Gelenk der Halteeinrichtung gelagert.

In einer alternativen Ausführungsform ist Stoffgewebe aus einer Kunststoffaser und/oder einer Naturfaser ausgebildet. Beispielsweise kann das Stoffgewebe aus einem elastomeren oder thermoplastischen Kunststoff ausgebildet sein. Vorteilhafterweise kann diese Kunststofffaser mit einer Beschichtung beschichtet sein, welche die Kunstfaser besonders Witterungsfest macht oder der Faser zusätzliche technische Eigenschaften verleiht. Ebenso kann das Stoffgewebe aus einer Naturfaser, beispielsweise Baumwolle, sein, und kann ebenfalls beschichtet sein. Selbstverständlich kann das Wandelement auch mit einer einstückigen flexiblen Folie oder einem starren Plattenelement versehen sein.

In einer weiteren Ausführungsform ist das Stoffgewebe zumindest teilweise optisch transparent, optische reflektierend und/oder schallabsorbierend ausgebildet. Das Stoffgewebe kann je nach Anforderung angepasst werden. Falls jedoch der Raumteiler beispielsweise als Schallschutz fungieren soll, bietet es sich auch an, akustisch dämmend wirkende Platten oder Stoffgewebe zu verwenden.

In einer weiteren Ausführungsform ist der Rahmen aus einem Leichtmetall und/oder einem Kunststoff ausgebildet ist. Auf diese Weise kann das Wandelement besonders leicht und stabil konstruiert sein. Beispielsweise kann der Rahmen aus einer Aluminiumlegierung ausgebildet sein.

In einer weiteren Ausführungsform ist das Wandelement im Wesentlichen segelförmig ausgebildet ist. Die segelförmige Ausgestaltung des Wandelementes bietet ein besonders ansprechendes Design und ist daher aus designtechnischen Gründen vorteilhaft. Das Wandelement kann jedoch auch im Wesentlichen dreieckig, quadratisch, rechteckig, vieleckig, kreisförmig, trapezförmig, parallelogrammförmig, etc. ausgebildet sein. Das Wandelement kann je nach Bedarf und Nutzung an die jeweiligen Grundbedingungen in seiner geometrischen Form angepasst werden.

In einer weiteren Ausführungsform ist zwischen Enden des Rahmens des segelförmigen Wandelements ein Spannseil gespannt, welches sich z.B. durch eine Öse in dem Stoffgewebe erstreckt. Auf diese Weise kann das Wandelement sehr formstabil ausgebildet werden. Das Spannseil kann beispielsweise aus einem Draht, einer Kunstfaser oder Naturfaser ausgebildet sein. Alternativ wäre hier aber auch ein fester Stab als Spannseil denkbar.

In einer weiteren Ausführungsform der Erfindung weist das Stoffgewebe eine Befestigungsöse auf, mittels welcher das Stoffgewebe über den Rahmen spannbar ist. Durch die Befestigungsöse kann das Stoffgewebe auf einfache Weise mit dem Rahmen befestigt werden. Auch kann ein Wechsel des Stoffgewebes durch diese Ausbildung besonders schnell und einfach erfolgen.

In einer weiteren Ausführungsform ist ein erstes Ende des Rahmens gelenkig mit dem Gelenk gekoppelt. Ein zweites Ende des Rahmens ist als Auflager des Wandelements in der zweiten Position des Wandelements ausgebildet, das heißt (ausschließlich) in der zweiten Position liegt das Wandelement auf dem zweiten Ende auf, während es in der ersten Position frei ist. Auf diese Weise kann der Raumteiler unter anderem auch einfach montiert werden, da das zweite Ende des Rahmens sehr leicht zugänglich ist. Das Ende, welches als Auflager ausgebildet sein soll, kann beispielsweise aus einem rutschfesten und vibrationsdämpfenden Kunststoff ausgebildet sein.

Das Wandelement definiert bei einer Schwenkung um das Gelenk eine Ebene. In einer weiteren Ausführungsform der Erfindung ist das Wandelement zumindest teilweise in einer zur Ebene abstehenden Richtung gewölbt ausgebildet, wodurch die segelförmige Anmutung noch unterstützt wird. Die Ausgestaltung des Wandelementes ist ebenfalls aus designtechnischen Gründen besonders vorteilhaft. Zudem können auf diese Weise können die technischen Eigenschaften des Wandelementes weiter an die Bedürfnisse des Benutzers angepasst werden. Beispielsweise kann durch eine vom Benutzer aus betrachtet konkave Wölbung des Wandelementes Schallwellen gebündelt werden. Ebenso kann durch eine vom Benutzer aus Betrachtet konvexe Wölbung des Wandelements Licht divergent reflektiert werden.

In einer weiteren Ausführungsform weist die Halteeinrichtung eine Feststelleinrichtung aufweist, mittels welcher das Wandelement in der ersten Position und/oder der zweiten Position feststellbar ist, d.h. fixierbar bzw. arretierbar. Beispielsweise weist der Raumteiler eine Spannvorrichtung, beispielsweise eine Schraube, Klemme oder dergleichen, auf, welche das Wandelement in der ersten oder zweiten Position fixiert. Selbstverständlich ist es möglich, dass der Nutzer das Wandelement an einer beliebigen Position zwischen der ersten und zweiten Position feststellt und damit fixiert. Vorzugsweise lässt sich das Wandelement stufenlos an einer beliebigen Po-sition feststellen.

In einer weiteren Ausführungsform der Erfindung weist das Gelenk genau einen rotatorischen Freiheitsgrad auf. Beispielsweise ist das Gelenk als Drehgelenk ausgebildet. Auf diese Weise wird das Wandelement eindeutig geführt und lässt sich sehr präzise an die jeweiligen Bedürfnisse des Benutzers anpassen.

In einer dazu alternativen Ausführungsform weist das Gelenk mehrere Freiheitgrade auf. Beispielsweise kann das Gelenk als Kugelgelenk, Sattelgelenk, Eigelenk, Sattelgelenk, Kondylengelenk oder als Scharniergelenk ausgebildet sein. Auf diese Weise kann die Flexibilität der Einstellmöglichkeit des Wandelements vergrößert werden.

In einer weiteren Ausführungsform ist der Raumteiler derart ausgebildet, dass der Raumteiler in jeder Position des Wandelements im statischen Gleichgewicht ist. Dies wird beispielsweise dadurch erreicht, dass der Schwerpunkt des Wandelements derart gewählt wird, dass dieser sich stets in der Nähe der Halteeinrichtung befindet. Durch diese Ausbildung muss die Halteeinrichtung nirgends befestigt werden oder auf anderweitige Weise gehalten werden, um einen sicheren Stand des Raumteilers zu gewährleisten.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnungen angegebenen Ausführungsbeispiele näher erläutert. Es zeigen dabei:
- Fig. 1: eine Seitenansicht einer Ausführungsform des Raumteilers in der ersten Position von rechts;
- Fig. 2: eine Seitenansicht einer Ausführungsform des Raumteilers in der ersten Position von links;
- Fig. 3: eine Ansicht einer Ausführungsform des Raumteilers in der ersten Position von vorne;
- Fig. 4: eine Ansicht einer Ausführungsform des Raumteilers in der ersten Position von hinten;
- Fig. 5: eine Seitenansicht einer Ausführungsform des Raumteilers in der zweiten Position von rechts;
- Fig. 6: eine Seitenansicht einer Ausführungsform des Raumteilers in der zweiten Position von links;
- Fig. 7: eine Ansicht einer Ausführungsform des Raumteilers in der zweiten Position von vorne;
- Fig. 8: eine Ansicht einer Ausführungsform des Raumteilers in der zweiten Position von hinten;
- Fig. 9: eine perspektivische Ansicht einer Ausführungsform des Raumteilers in der zweiten Position;
- Fig. 10: eine perspektivische Ansicht einer Ausführungsform des Raumteilers in der ersten Position;
- Fig. 11: eine Draufsicht einer Ausführungsform des Raumteilers in der ersten Position;
- Fig. 12: eine Ansicht einer Ausführungsform des Raumteilers in der ersten Position von unten;
- Fig. 13: verschiedene Ansichten einer Halteeinrichtung; und
- Fig. 14: verschiedene Ansichten einer Halteeinrichtung.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der' Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausführt ist -jeweils mit denselben Bezugszeichen versehen.

### BESCHREIBUNG VON AUSFÜHRUNGSBEISPIELEN

Fig. 1 zeigt eine Seitenansicht einer Ausführungsform des Raumteilers 1 in der ersten Position von rechts. Der höhenverstellbare Raumteiler 1 weist ein flächiges Wandelement 2 auf. Ferner umfasst der Raumteiler eine Halteeinrichtung 3, welche zum Halten des Wandelements 2 ausgebildet ist. Zwischen der Halteeinrichtung 3 und dem Wandelement 2 ist ein Gelenk 4 angeordnet, welches in diesem Ausführungsbeispiel als Drehgelenk ausgebildet ist. Das Gelenk ermöglicht, dass das der Wandelement 2 zwischen zumindest einer ersten Position und zumindest einer zweiten Position verschwenkbar ist. Das Wandelement 2 führt dabei eine Drehbewegung um das Gelenk 4 herum durch.

Das Wandelement 2 ist derart ausgebildet, dass das Wandelement 2 in der ersten Position eine im Wesentlichen vertikal ausgerichtete Fläche verdeckt und in der zweiten Position eine im Wesentlichen horizontal ausgerichtete Fläche verdeckt.

In dem dargestellten Ausführungsbeispiel befindet sich das Wandelement 2 in der ersten Position, und weist eine maximale Höhe H1 auf.

Das Wandelement 2 weist einen Rahmen 5 auf. Ferner umfasst das Wandelement 2 eine Beschichtung 6, welche in diesem Ausführungsbeispiel als Stoffgewebe 6 ausgebildet ist. Die Beschichtung könnte jedoch auch keine Gewebe sein, sondern auch andere Materialien, wie beispielsweise eine Kunststofffolie, eine Folie aus Metall, oder eine festes Plattenmaterial umfassen. Das Stoffgewebe 6 könnte auch aus einer Kunststoffaser und/oder einer Naturfaser ausgebildet sein.

Die Beschichtung 6 bzw. das Stoffgewebe 6 ist um den Rahmen 5 herum gespannt und dient beispielsweise als Sichtschutz, Schallschutz und/oder Windschutz.

Das Stoffgewebe 6 bzw. die Beschichtung 6 kann zumindest teilweise optisch transparent, optische reflektierend, und/oder schallabsorbierend ausgebildet sein.

Der Rahmen 5 ist vorzugsweise aus einem Leichtmetall, beispielsweise eine Aluminium- oder Titanlegierung, und/oder einem Kunststoff; beispielsweise einem Thermoplast, Duroplast oder Elastomer, ausgebildet ist.

Der Rahmen 5 ist reversibel plastisch formbar ausgebildet. Das bedeutet in diesem Zusammenhang, dass die Form des Rahmens 5 nach Belieben anpassbar ist. Hierfür weist der Rahmen Gelenke auf, welche sich feststellen oder lösen lassen. Diese Gelenke des Rahmens 5 könnten beispielsweise als Drehgelenke, Kugelgelenke, oder Linearführungen ausgebildet sein.

Das dargestellte Wandelement 5 ist im Wesentlichen segelförmig ausgebildet ist. Das Wandelement 5 könnte jedoch auch andere Formen aufweisen, wie z. B. viereckig, rechteckig oder kreisförmig.

Zwischen den Enden 11, 12 des Rahmens 5 des Wandelements 2 ist ein Spannseil 9 gespannt, welches sich durch eine Öse 10, welche in dem Stoffgewebe 6 ausgebildet ist, erstreckt.

In diesem Ausführungsbeispiel ist das Ende 11 des Rahmens 5 gelenkig mit dem Gelenk 4 gekoppelt, und das Ende 1) des Rahmens 5 ist als Auflager des Wandelements 2 in der zweiten Position des Wandelements 2 ausgebildet. Die zweite Position des Wandelements ist in den Figuren 5, 6, 7 und 8 dargestellt.

Das Stoffgewebe 6 umfasst eine Befestigungsöse 8, mittels welcher das Stoffgewebe 6 über den Rahmen 5 spannbar ist. Die Befestigungsöse 8 kann sich nur teilweise um das Stoffgewebe 6 erstrecken oder um das gesamte Stoffgewebe 6 erstrecken.

Ferner weist der Raumteiler 1 eine Feststelleinrichtung 7 aufweist, mittels welcher das Wandelement 2 in der ersten Position und der zweiten Position feststellbar ist. Die Feststelleinrichtung 7 kann auch derart ausgebildet sein, dass das Wandelement 2 an einer beliebigen Position zwischen der ersten Position und der zweiten Position feststellbar ist.

Das Gelenk 4 ist in diesem Ausführungsbeispiels als reines Drehgelenk ausgebildet und weist somit genau einen rotatorischen Freiheitsgrad auf. Das Gelenk 4 könnte jedoch auch als Kugelgelenk, Eigelenk oder Viergelenk ausgebildet sein.

Der Raumteiler 1 weist zudem einen Standfuß 13 auf, welcher den Raumteiler einen sicheren Stand verleiht. Der Standfuß 13 kann mit Ausnehmungen versehen sein, mittels welchen sich der Raumteiler an einer vertikalen Wand oder an einer Decke befestigen lässt.

Die Geometrie des Raumteilers 1 ist derart ausgebildet, dass der Raumteiler 1 in jeder Position des Wandelements 2 im statischen Gleichgewicht ist.

Am Ende 12 des Rahmens 5 ist eine Auflager 14 angeordnet, welches beispielsweise aus einem elastomeren Kunststoff ausgebildet ist. Das Auflager 14 dient dazu, das Wandelement 2 zusätzlich abzustützen, wenn das Wandelement 2 derart verschenkt wurde, das das Auflager 14 den Boden oder eine Wand berührt.

Fig. 2 zeigt eine Seitenansicht einer Ausführungsform des Raumteilers in der ersten Position von links. Der dargestellte Raumteiler 1 weist im Wesentlichen dieselben Merkmale wie der in Fig. 1 dargestellte Raumteiler 1 auf.

Fig. 3 zeigt eine Ansicht einer Ausführungsform des Raumteilers in der ersten Position von vorne. Man erkennt in diesem Ausführungsbeispiels, dass das Wandelement 2 bei einer Schwenkung um das Gelenk 4 eine Ebene 15 definiert, wobei das Wandelement 2 zumindest teilweise in einer zur Ebene 15 abstehenden Richtung gewölbt ausgebildet ist. Durch Wölbung 18 des Wandelements 2 können weitere technische Eigenschaften realisiert werden. Beispielsweise könnte die Wölbung die Reflexions-Eigenschaften des Wandelements 2 verändert oder angepasst werden.

Fig. 4 zeigt eine Ansicht einer Ausführungsform des Raumteilers in der ersten Position von hinten. Der dargestellte Raumteiler 1 weist im Wesentlichen dieselben Merkmale wie der in Fig. 1 dargestellte Raumteiler 1 auf.

Fig. 5 zeigt eine Seitenansicht einer Ausführungsform des Raumteilers in der zweiten Position von rechts. In der zweiten Position weist das Wandelement 2 eine maximale Höhe H2 auf, welche geringer ist als die maximale Höhe H1 in der ersten Position des Raumteilers 1.

Fig. 6 - 12 zeigen im Wesentlichen die gleichen Merkmale des Raumteilers 1, welcher in Fig. 1 dargestellt ist.

Fig. 13 zeigt verschiedene Ansichten einer Halteeinrichtung 3. In der Mitter der Fig. 13 ist eine Seitenansicht der Halteeinrichtung 3 dargestellt, links ist eine Vorderansicht der Halteeinrichtung 3 dargestellt und rechts ist eine Rückansicht der Halteeinrichtung 3 dargestellt. Die Halteeinrichtung 3 weist ein Gelenk 4 auf, welches als Drehgelenk ausgebildet ist. Ferner weist die Halteeinrichtung 3 eine Ausnehmung 16 auf, welche ausgebildet ist, ein Ende 11 des Rahmens 5 aufzunehmen.

Fig. 14 zeigt verschiedene Ansichten einer Halteeinrichtung 3. Oben in der Fig. 14 ist eine perspektivische Schnittansicht der Halteeinrichtung 3 dargestellt. In der Mitte ist eine weitere Schnittansicht der Halteeinrichtung 3 dargestellt und unten ist eine perspektivische Ansicht der Halteeinrichtung 3 dargestellt. Die in Fig. 14 dargestellte Halteeinrichtung 3 weist zwei Gewinde 19 auf, welche sich in den Körper der Halteeinrichtung 3 erstrecken. Mittels der Gewinde 19 kann der Standfuß 13 an die Halteeinrichtung 3 befestigt werden. Auch ist es möglich, dass die Halteeinrichtung 3 mittels der Gewinde 19 an einer vertikalen Wand, an einer Decke oder an einem anderen Gestand, beispielsweise einen Schrank oder einen Tisch, zu befestigen.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### BEZUGSZEICHNENLISTE

- 1: Raumteiler
- 2: Wandelement
- 3: Halteeinrichtung
- 4: Gelenk
- 5: Rahmen
- 6: Stoffgewebe
- 7: Feststelleinrichtung
- 8: Befestigungsöse
- 9: Spannseil
- 10: Öse
- 11, 12: freie Enden
- 13: Standfuß
- 14: Auflager
- 15: Ebene
- 16: Ausnehmung
- 17, 18: Auflageflächen
- 19: Gewinde

## Patentansprüche

1. Höhenverstellbarer Raumteiler (1),
mit einem flächigen Wandelement (2),
mit einer Halteeinrichtung (3) zum Halten des Wandelements (2),
mit einem ersten Gelenk (4), welches zwischen der Halteeinrichtung (3) und dem Wandelement (2) vorgesehen ist und über welches das Wandelement (2) zwischen zumindest einer ersten Position und zumindest einer zweiten Position verschwenkbar ist,
wobei das Wandelement (2) einen Rahmen (5) und ein Stoffgewebe (6) umfasst, welches zwischen dem Rahmen (5) gespannt ist,
**dadurch gekennzeichnet, dass**
der Rahmen (5) weitere Gelenke aufweist, welche derart angeordnet und ausgebildet sind, dass der Rahmen reversibel plastisch formbar ist.

2. Raumteiler nach Anspruch 1,
**dadurch gekennzeichnet,**
**dass** der Raumteiler (1) in der ersten Position eine erste Höhe und in der zweiten Position eine zweite Höhe, die geringer ist als die erste Höhe, aufweist.

3. Raumteiler nach einem der vorhergehenden Ansprüche,
**dadurch gekennzeichnet,**
**dass** das Wandelement (2) derart ausgebildet ist, dass das Wandelement (2) in der ersten Position eine im Wesentlichen vertikal ausgerichtete Fläche verdeckt und in der zweiten Position eine im Wesentlichen horizontal ausgerichtete Fläche verdeckt.

4. Raumteiler nach einem der vorhergehenden Ansprüche,
**dadurch gekennzeichnet,**
**dass** das Stoffgewebe (6)eine Kunststoffaser und/oder Naturfaser ist.

5. Raumteiler nach Anspruch 4,
**dadurch gekennzeichnet,**
**dass** das Stoffgewebe (6) zumindest teilweise optisch transparent, optisch reflektierend und/oder schallabsorbierend ausgebildet ist.

6. Raumteiler nach einem der vorhergehenden Ansprüche,
**dadurch gekennzeichnet,**
**dass** der Rahmen (5) aus einem Leichtmetall und/oder einem Kunststoff ausgebildet ist.

7. Raumteiler nach einem der vorhergehenden Ansprüche,
**dadurch gekennzeichnet,**
**dass** das Wandelement (5) segelförmig ausgebildet ist.

8. Raumteiler nach Anspruch 7,
**dadurch gekennzeichnet,**
**dass** zwischen Enden (11, 12) des Rahmens (5) des segelförmigen Wandelements (2) ein Spannseil (9) gespannt ist, welches sich durch eine Öse (10) in dem Stoffgewebe (6) erstreckt.

9. Raumteiler nach einem der vorhergehenden Ansprüche,
**dadurch gekennzeichnet,**
**dass** das Stoffgewebe (6) eine Befestigungsöse (8) aufweist, mittels welcher das Stoffgewebe (6) über den Rahmen (5) spannbar ist.

10. Raumteiler nach einem der vorhergehenden Ansprüche,
**dadurch gekennzeichnet,**
**dass** ein erstes Ende (11) des Rahmens (5) gelenkig mit dem Gelenk (4) gekoppelt ist und/oder ein zweites Ende (12) des Rahmens (5) als Auflager des Wandelements (2) in der zweiten Position des Wandelements ausgebildet ist.

11. Raumteiler nach einem der vorhergehenden Ansprüche,
**dadurch gekennzeichnet,**
**dass** das Wandelement (2) bei einer Schwenkung um das Gelenk (4) eine Ebene definiert, wobei das Wandelement (2) zumindest teilweise in einer zur Ebene abstehenden Richtung gewölbt ausgebildet ist.

12. Raumteiler nach einem der vorhergehenden Ansprüche,
**dadurch gekennzeichnet,**
**dass** die Halteeinrichtung (3) eine Feststelleinrichtung (7) aufweist, mittels welcher das Wandelement (2) in der ersten Position und der zweiten Position feststellbar ist.

13. Raumteiler nach einem der vorhergehenden Ansprüche,
**dadurch gekennzeichnet,**
**dass** das Gelenk (4) genau einen rotatorischen Freiheitsgrad aufweist.

14. Raumteiler nach einem der vorhergehenden Ansprüche,
**dadurch gekennzeichnet,**
**dass** der Raumteiler (1) derart ausgebildet ist, dass der Raumteiler (1) in jeder Position des Wandelements (2) im statischen Gleichgewicht ist.

## Claims

1. Height-adjustable room divider (1),
comprising a planar wall element (2),
comprising a holding device (3) for holding the wall element (2),
comprising a first articulation (4), which is provided between the holding device (3) and the wall element (2) and by means of which the wall element (2) is pivotable between at least one first position and at least one second position, the wall element (2) comprising a frame (5) and a material fabric (6) which is tensioned between the frame (5), **characterised in that** the frame (5) comprises further articulations which are arranged and formed in such a way that the frame is reversibly plastically shapable.

2. Room divider according to claim 1,
**characterised in that**
the room divider (1) is of a first height in the first position and is of a second height, which is less than the first height, in the second position.

3. Room divider according to any of the preceding claims,
**characterised in that**
the room divider (2) is formed in such a way that the wall element (2) covers a substantially vertically orientated area in the first position and covers a substantially horizontally orientated area in the second position.

4. Room divider according to any of the preceding claims,
**characterised in that**
the material fabric (6) is a synthetic fibre and/or natural fibre.

5. Room divider according to claim 4,
**characterised in that**
the material fabric (6) is formed optically transparent, optically reflective and/or sound-absorbent at least in part.

6. Room divider according to any of the preceding claims,
**characterised in that**
the frame (5) is formed from a light metal and/or a plastics material.

7. Room divider according to any of the preceding claims,
**characterised in that**
the wall element (5) is formed sail-like.

8. Room divider according to claim 7,
**characterised in that**
a tension cable (9) is tensioned between ends (11, 12) of the frame (5) of the sail-like wall element (2) and extends through an eye (10) in the material fabric (6).

9. Room divider according to any of the preceding claims,
**characterised in that**
the material fabric (6) comprises a fastening eye (8) by means of which the material fabric (6) can be tensioned over the frame (5).

10. Room divider according to any of the preceding claims,
**characterised in that**
a first end (11) of the frame (5) is articulated to the articulation (4) and/or a second end (12) of the frame (5) is formed as a bearing of the wall element (2) in the second position of the wall element.

11. Room divider according to any of the preceding claims,
**characterised in that**
the wall element (2) defines a plane when pivoting about the articulation (4), the wall element (2) being formed curved at least in part in a direction protruding from the plane.

12. Room divider according to any of the preceding claims,
**characterised in that**
the holding device (3) comprises a fixing device (7) by means of which the wall element (2) can be fixed in the first position and the second position.

13. Room divider according to any of the preceding claims,
**characterised in that**
the articulation (4) has exactly one rotational degree of freedom.

14. Room divider according to any of the preceding claims,
**characterised in that**
the room divider (1) is formed in such a way that the room divider (1) is in static equilibrium in every position of the wall element (2).

## Revendications

1. Séparation de pièce (1) réglable en hauteur,
comportant un élément de paroi plan (2),
comportant un dispositif de retenue (3) destiné à retenir l'élément de paroi (2),
comportant une première articulation (4), qui est prévue entre le dispositif de retenue (3) et l'élément de paroi (2) et qui permet de faire pivoter l'élément de paroi (2) entre au moins une première position et au moins une seconde position,
l'élément de paroi (2) comprenant un cadre (5) et une matière textile (6) qui est tendue entre le cadre (5), **caractérisée en ce que**
le cadre (5) présente d'autres articulations disposées et réalisées de telle sorte que le cadre est déformable plastiquement de manière réversible.

2. Séparation de pièce selon la revendication 1,
**caractérisée en ce que**
la séparation de pièce (1) présente dans la première position une première hauteur et dans la seconde position une seconde hauteur inférieure à la première hauteur.

3. Séparation de pièce selon une des revendications précédentes,
**caractérisée en ce que**
l'élément de paroi (2) est réalisé de telle sorte que l'élément de paroi (2) couvre dans la première position une surface orientée sensiblement verticalement et dans la seconde position une surface orientée sensiblement horizontalement.

4. Séparation de pièce selon une des revendications précédentes,
**caractérisée en ce que**
la matière textile (6) est une fibre plastique et/ou une fibre naturelle.

5. Séparation de pièce selon la revendication 4,
**caractérisée en ce que**
la matière textile (6) est réalisée au moins partiellement de manière optiquement transparente, optiquement réfléchissante et/ou absorbant le bruit.

6. Séparation de pièce selon une des revendications précédentes,
**caractérisée en ce que**
le cadre (5) est réalisé en un métal léger et/ou une matière plastique.

7. Séparation de pièce selon une des revendications précédentes,
**caractérisée en ce que**
l'élément de paroi (5) est réalisé en forme de voile.

8. Séparation de pièce selon la revendication 7,
**caractérisée en ce que**,
entre les extrémités (11, 12) du cadre (5) de l'élément de paroi en forme de voile (2), un tendeur (9) est tendu et s'étend à travers un oeillet (10) dans la matière textile (6).

9. Séparation de pièce selon une des revendications précédentes,
**caractérisée en ce que**
la matière textile (6) présente un oeillet de fixation (8) qui permet de tendre la matière textile (6) sur le cadre (5).

10. Séparation de pièce selon une des revendications précédentes,
**caractérisée en ce que**
une première extrémité (11) du cadre (5) est couplée de manière articulée à l'articulation (4) et/ou une seconde extrémité (12) du cadre (5) est réalisée sous la forme d'un support de l'élément de paroi (2) dans la seconde position de l'élément de paroi.

11. Séparation de pièce selon une des revendications précédentes,
**caractérisée en ce que**
l'élément de paroi (2) définit un plan lors d'un pivotement autour de l'articulation (4), l'élément de paroi (2) étant réalisé bombé au moins partiellement dans une direction saillant vers le plan.

12. Séparation de pièce selon une des revendications précédentes,
**caractérisée en ce que**
le dispositif de retenue (3) présente un système de blocage (7) qui permet de bloquer l'élément de paroi (2) dans la première position et la seconde position.

13. Séparation de pièce selon une des revendications précédentes,
**caractérisée en ce que**
l'articulation (4) présente juste un degré de liberté de rotation.

14. Séparation de pièce selon une des revendications précédentes,
**caractérisée en ce que**
la séparation de pièce (1) est réalisée de telle sorte que la séparation de pièce (1) est en équilibre statique dans chaque position de l'élément de paroi (2).
